# EUROPÄISCHE PATENTSCHRIFT

(11) **EP 0 653 535 B1**
(45) Veröffentlichungstag und Bekanntmachung des Hinweises auf die Patenterteilung: **26.03.1997**
(21) Anmeldenummer: 93810792.7
(22) Anmeldetag: 15.11.1993
(51) Int. Cl.: E05C 9/02, E05B 59/00, E05B 13/00, E05B 63/04, E05B 55/06

(54) **Schloss**
Lock
Serrure

(43) Veröffentlichungstag der Anmeldung: 17.05.1995
(73) Patentinhaber: Schloss- und Beschlägefabrik AG, CH-4245 Kleinlützel (CH)
(72) Erfinder: Dreier-Henz, Hugo, CH-4245 Kleinlützel (CH)
(74) Vertreter: AMMANN PATENTANWAELTE AG BERN

(56) Entgegenhaltungen:
- AT-B- 325 454
- AT-B- 386 039
- BE-A- 433 058
- BE-A- 705 663
- CH-A- 671 801
- DE-A- 3 504 125
- DE-A- 3 544 257
- DE-B- 1 155 362
- DE-C- 238 816
- DE-C- 616 702
- DE-C- 845 018
- GB-A- 2 216 945

## Beschreibung

Die vorliegende Erfindung bezieht sich auf ein Schloss, insbesondere ein Mehrriegelschloss, gemäss dem Oberbegriff von Patenanspruch 1.

Solche Schlösser sind allgemein bekannt und seit langem im Verkauf. Im besonderen beschreibt die Schrift DE-A-35 04 125 ein Schloss der genannten Art. Dieses Schloss weist einen vertikalen Hebel auf, der bei Betätigung des Schlüssels zum Schliessen des Riegels abgesenkt wird und hierbei die Falle gegen Hereindrücken in den Stulp blockiert. Weiter wird dabei über einen Wechselhebel die Wirkverbindung zwischen der Nuss des Drückers und dem Schaft der Falle gelöst, so dass eine Drückerbetätigung wirkungslos ist. Beide Massnahmen dienen der Erhöhung der Einbruchsicherheit.

Aus der Schrift DE-C-845 018 ist ein weiteres Schloss bekannt, bei dem über einen Zwischenhebel und eine drehbare Scheibe die Falle blockiert wird, während die Nuss gleichzeitig frei drehbar wird. Dieses Schloss besitzt jedoch keinen separaten Riegel.

Es ist weiter aus der Schrift DE-C-616 702 ein Schloss bekannt, bei dem die Falle auf zwei unterschiedliche Arten einsetzbar ist, so dass das Schloss wahlweise für links oder für rechts angeschlagene Türen verwendbar ist. Als Halterung für die Falle ist dabei eine Schnappverbindung vorgesehen.

Schlösser der beschriebenen Art, die im allgemeinen für Abschlusstüren im Wohnungs-, Verwaltungs- und Gewerbebau Verwendung finden, haben sich zwar in der Regel bewährt, doch hat sich einerseits das Sicherheitsbedürfnis weiter verstärkt, und andererseits der Zwang zur Rationalisierung bei der Herstellung von solchen Schlössern.

Es ist davon ausgehend die Aufgabe der Erfindung, ein Schloss der genannten Art so zu verbessern, dass allen Sicherzeitsaspekten Rechnung getragen wird. Dies bedeutet, dass Sperrmittel eingebaut sind, um bei herausgefahrenem Riegel die Falle so zu sichern, dass diese als zweiter Riegel wirkt. Weiter sollen bei ausgefahrenem Riegel die Drücker nur leer zu betätigen sein.

Bei einer weiteren Ausführungsform des erfindungsgemässen Schlosses soll der Schlüssel bei entriegeltem Zustand der Türe stets auf die Falle wirken. Hierneben ist es aus Rationalisierungsgründen wünschenswert, bei der Herstellung solcher Schlösser darauf zu achten, dass diese wahlweise für links oder für rechts angeschlagene Türen verwendbar sind. Eine Aufgabe der Erfindung ist es damit, ein Schloss der genannten Art mit Mitteln auszustatten, die es erlauben, aus dem fertigen Schloss die Falle herauszunehmen, um 180° zu drehen und wieder gesichert einzuführen. Hierbei sollen bereits für andere Funktionen benutzte Teile mitverwendet werden.

Die Lösung dieser Aufgabe ist durch die Merkmale der unabhängigen Ansprüche gegeben. Die abhängigen Ansprüche geben Ausgestaltungen der Erfindung an.

Die Erfindung wird im folgenden anhand einer Zeichnung eines Ausführungsbeispiels näher erläutert, wobei in diesem Ausführungsbeispiel alle vorgenannten Funktionen und Betätigungsmöglichkeiten aufgeführt sind.
- Fig. 1, 2 u. 3: zeigen das erfindungsgemässe Schloss in Draufsicht in drei verschiedenen Stellungen des Riegels,
- Fig. 4: zeigt den Rückzug der Falle mit dem Mitnehmer am Schliesszylinder,
- Fig. 5: zeigt das erfindungsgemässe Schloss bei einer fehlerhaften Funktion,
- Fig. 6: zeigt einen Ausschnitt aus dem Schloss von Figur 1 bei der Umstellung der Falle, und
- Fig. 7: zeigt die Falle gemäss Figur 5 von vorne.

Das Schloss gemäss den Figuren 1 bis 7 ist schematisch dargestellt und es werden nur die für das Verständnis der Erfindung notwendigen Teile darin dargestellt. Figur 1 zeigt die untere Hälfte des Schlosskastens 1 mit dem Stulp 2, der Falle 3 und dem Riegel 4. Eingezeichnet ist ferner ein Drücker 5, der über eine von einer Feder 48 beaufschlagten Nuss 6 in der in Figur 1 eingezeichneten Stellung mit einer Nase 7 auf einen Schieber 8 wirkt, der am Fallenschaft 9 quer zu dessen Längsrichtung angebracht ist.

In der in Figur 4 eingezeichneten Stellung ist ersichtlich, dass nicht nur die Nuss 6 mit ihrer Nase 7 auf den Schieber 8 wirkt, sondern auch eine an der Nuss 6 angelenkte Wippe 10 mit einer Nase 11, die auf den Schieber wirkt und die eine zweite Nase 12 aufweist, die mit einem Ende 13 eines Stössels 14 in Wirkverbindung steht, dessen anderes Ende 15 mit dem Mitnehmer 16 des Schliesszylinders 17 in Wirkverbindung steht. Der Stössel 14 ist an einem Ende mit einer Feder 18 beaufschlagt, deren anderes Ende mit einer Zuhaltung 19 verbunden ist, wodurch der Hebel zum Anliegen an einen Stift 20 gebracht wird, der auf dem Riegelschaft 21 befestigt ist. Dadurch wird Stössel 14 bei eingefahrenem Riegel gemäss den Figuren 1 oder 4 in Eingriff mit dem Mitnehmer des Schliesszylinders gebracht. Mittels den Figuren 1 und 4 ist ersichtlich, dass die Falle sowohl über den Drücker 5 als auch über den Mitnehmer des Schliesszylinders, bzw. den Schlüssel zurückgeschoben werden kann. Daraus geht jedoch auch hervor, dass zumindest der aussen an der Türe angebrachte Drücker weggelassen werden kann, da er zum Oeffnen der Türe nicht benötigt wird. Da der Drücker zumindest eine gute Handhabe bietet und in Folge seiner Uebersetzung Schaden am Schloss anrichten kann, bringt sein Weglassen erhöhte Sicherheit.

Beim Vergleich der Figuren 1, 2 und 3 ist ersichtlich, dass beim Drehen des Mitnehmers 16 des Schliesszylinders 17 dieser am Riegelschaft 21 angreift und den Riegel 4 herausschiebt. Gleichzeitig wirkt ein Bolzen 22 auf dem Riegelschaft auf einen Schenkel einer Wippe 23, die über eine Achse 24 am Schlosskasten angelenkt ist. Das andere Ende der Wippe wirkt mit einem Bolzen 22a, der auf einer Schieberplatte 25 angebracht ist, an deren beiden Enden die Schubstangen 26 bzw. 27 für die anderen Riegel angebracht sind. Beim Herausfahren des Riegels wird gleichzeitig die Schieberplatte nach oben geschoben.

Auf der Schieberplatte 25, zwischen der Wippe 23 und der Falle 3, sind Sperrmittel angeordnet, um bei herausgefahrenem Riegel auch die Falle zu verriegeln. Die Sperrmittel enthalten einen Sperrhebel 28, der an einem Bolzen 29 angelenkt ist, der auf der Schieberplatte 25 befestigt ist. Ausserdem ist der Sperrhebel 28 mit einer Feder 30 beaufschlagt. Der Bolzen 29 läuft ferner in einem Schieberhebel 31, der über einen am Schlosskasten befestigten Zapfen 32 an seinem anderen Ende drehbar gehalten ist.

Beim Herausfahren des Riegels, bzw. Hinaufschieben der Schieberplatte 25 in die Stellung gemäss Figur 3, gelangt die Nase von Sperrhebel 28 hinter die Falle 3 und hindert diese am Zurückstossen, so dass diese die Funktion eines zusätzlichen Riegels übernimmt.

Gleichzeitig wird über den Schieberhebel 31 eine über dem Fallenschaft angeordnete, als Kupplungsglied dienende etwa U-förmige Auslöseplatte 33 angehoben, dessen unterer Schenkel 34 auf den am Fallenschaft angeordneten Schieber 8 wirkt, um diesen ausser Eingriff mit der Nase 7 von Nuss 6 zu bringen.

Gleichzeitig mit dem Verriegeln der Falle wird demnach die Nuss 6 des Drückers ausser Eingriff mit der Falle gebracht, so dass der Drücker leer dreht. Dabei ist selbstverständlich, dass bereits das Verriegeln der Falle mittels Sperrhebel 28 eine erhöhte Sicherheit gegenüber vorbekannten Konstruktionen bringt, während das gleichzeitige Leerschalten des Drückers die Sicherheit noch weiter erhöht.

In Figur 5 ist eine Situation dargestellt, in der während dem Verriegeln, etwa zwischen der Stellung gemäss den Figuren 2 und 3 der Sperrhebel nicht hinter die Falle gelangt, sondern infolge fehlerhaften Bedienung, z. B. falls beim Schliessen der Drücker nicht in der Ruhestellung ist oder wegen anderen Ursachen, an der Falle anstösst und sich dort verklemmt. Da der Sperrhebel drehbar am Bolzen 29 befestigt ist, kann der Riegel, bzw. die Schieberplatte, ungehindert ganz heraus- bzw. hinaufgefahren werden, und die übrigen Absperrfunktionen sind völlig erhalten. Desgleichen kann der Schieberhebel die Auslöseplatte 33 hochstossen und den Drücker ausser Eingriff mit der Falle bringen. Da der Sperrhebel unter der Einwirkung einer relativ starken Feder steht, genügt eine kleine Erschütterung, eventuell ein Rütteln am Drücker oder etwas ähnliches, um die Falle herauszustossen und den Sperrhebel hinter die Falle zu bringen.

In den Figuren 6 und 7 sind die Mittel angegeben, die es ermöglichen, die Falle um 180° zu drehen, ohne das Schloss bzw. den Schlosskasten öffnen zu müssen. Diese Mittel, um die Falle an Ort und Stelle vor dem Einbau des Schlosses für links oder rechts angeschlagene Türen verwenden zu können, können selbstverständlicherweise auch bei vorbekannten Schlössern eingebaut werden, die nicht die vorgehend beschriebenen Merkmale bezüglich Fallensicherung und Leerlauf des Drückers bei herausgefahrenem Riegel aufweisen.

Die Auslöseplatte 33, die etwa U-förmig ausgebildet ist, weist neben dem einen Schenkel 34, der vom Schieberhebel 31 nach oben geschoben werden kann, einen zweiten Schenkel 35 auf, der von einer Feder 36 beaufschlagt ist, die am Schlosskasten angelenkt ist und sich an einer Wand des Schlosskastens abstützt. Der Abstand zwischen den beiden Schenkeln 34 und 35 entspricht der Länge des Schiebers 8, so dass in der geöffneten Stellung des Schlosses, d. h. wenn der Riegel ganz eingefahren ist, der obere Schenkel 35 durch die Feder 36 den Schieber nach unten in Eingriff mit der Nase an der Nuss bringt, wodurch die Falle 3 vor dem Herausziehen gesichert ist. Beim Verriegeln wird der untere Schenkel 34 der Auslöseplatte 33 durch den Schieberhebel angehoben, um den Schieber 8 am Fallenschaft ausser Eingriff mit der Nuss zu bringen.

Ausserdem wird die Falle durch einen Sicherungshebel 37 zurückgehalten, der an der Schlossplatte über eine Achse 49 angelenkt ist, und mit seiner vorderen, fallenseitigen Nase vor den Schieber 8 greift, um diesen und somit die Falle zurückzuhalten. Der Sicherungshebel ist durch eine eine Braue 50a aufweisende Herausstanzung gesichert, die in eine entsprechende Oeffnung 50 im Schlosskasten einrastet.

Durch den Sicherungshebel wird die Falle auch dann zurückgehalten, wenn die Nuss durch den Schieberhebel ausser Eingriff mit dem Schieber 8 gebracht wird. Soll nun die Falle umgedreht werden, muss diese soweit herausgezogen werden können, dass der Kopf 39 ganz aus dem Stulp 2 des Schlosskastens herausragt. Diese Anpassung der Falle wird bei hereingefahrenem Riegel durchgeführt, wobei, ausgehend von der Stellung gemäss Figur 1, die Nussnase im Eingriff mit dem Schieber 8 steht.

Um die Falle zu entsperren, wird, nach Hineindrücken der Braue 50a, mit einem mit 40 angedeuteten Schraubenzieher der Sicherungshebel 37, dessen eine Schenkel 53 die dafür vorgesehene Oeffnung in der Schlosskastenwand verschliesst, nach unten gedrückt, wobei die Nase 38 ausser Eingriff mit dem oberen Teil des Schiebers gelangt und anschliessend wird, wie in Figur 6 angedeutet, mit dem Schraubenzieher die Auslöseplatte 33 am oberen Schenkel 35 angehoben, um das untere Ende des Schiebers ausser Eingriff mit der Nuss zu bringen. Daraufhin stösst die Fallenfeder 41 die Falle soweit aus dem Stulp, dass der Kopf 39 daraus herausragt und die Falle um 180° gedreht werden kann, wie dies in Figur 7 angedeutet ist. Selbstverständlich muss der Stulp 2 entsprechend geformt sein, d. h. zwei Schlitze 42, bzw. 43 aufweisen, um die beiden Absätze 44 des Fallenkopfes zu führen.

Nach dem Umschwenken der Falle wird diese hineingestossen, bis der Schieber 8 in Eingriff mit der Nussnase und der Nase am Sicherungshebel gebracht wird, und die Ausgangsstellung gemäss Figur 1 wieder erreicht ist. Dabei geht aus Figur 4 hervor, dass der Sicherungshebel 37 noch eine weitere Funktion hat, indem der hintere Absatz der Aussparung als Anschlag für den Fallenschaft dient, wobei das hinter dem Schieber 8 gelegene Plättchen 45 zusätzlich in eine Aussparung im Schlosskasten geführt ist und dort anschlägt.

Beim vorliegenden Schloss wurde noch einem zusätzlichen Sicherungsaspekt Rechnung getragen, indem die Schlosskastenseiten Bohrungen 46 und 47 unten, eine Mittelbohrung 51 und obere Bohrungen 52 aufweisen, um unterschiedliche, an sich bekannter und übliche Sicherheitsschilder und Sicherheitsrosetten anbringen zu können.

## Patentansprüche

1. Schloss, insbesondere Mehrriegelschloss, umfassend
- eine durch eine Feder (41) belastete Falle (3) mit zugeordnetem Fallenschaft (9), die sowohl über einen Drücker (5) mit Nuss (6) als auch über einen Schliesszylinder (17) mit Mitnehmer (16) betätigbar ist, wobei am Fallenschaft (9) ein Schiebeansatz vorgesehen ist, der mit einer Nase (7) der Nuss (6) zusammenwirkt,
- ein Riegel (4), der über den Mitnehmer (16) am Schliesszylinder (17) betätigbar ist,
- eine mit dem Riegel (4) gekoppelte, parallel zum Stulp (2) angeordnete Schieberplatte (25),
- mit der Schieberplatte (25) gekoppelte erste Mittel zum Blockieren der Falle (3), und
- zweite Mittel zum Entkoppeln der Wirkverbindung zwischen Drücker (5) und Falle (3),
gekennzeichnet
- durch eine U-förmig ausgebildete Auslöseplatte (33), die vertikal verschieblich angeordnet ist, und deren Schenkel (34, 35) übereinander und etwa horizontal liegen,
- durch mit der Schieberplatte (25) gekoppelte dritte Mittel zum Anheben und Absenken der Auslöseplatte (33) entsprechend der Stellung der Schieberplatte (25), und
- durch einen Schieber (8) als Schiebeansatz, der mit dem Fallenschaft (9) in dessen Längsrichtung kraftstarr und quer dazu verschieblich verbunden ist, und der zwischen den Schenkeln (34, 35) der Auslöseplatte (33) geführt ist, so daß die über den Drücker betätigbare Nuß (6) bei ausgefahrenem Riegel (4) außer Eingriff mit dem Schieber (8) gebracht wird.

2. Schloss nach Anspruch 1,
dadurch gekennzeichnet,
dass die dritten Mittel einen Schieberhebel (31) umfassen, der auf einem am Schloßkasten befestigten Zapfen (32) starr und auf einem mit der Schieberplatte (25) verbundenen Bolzen (29) beweglich gelagert ist, und welcher Schieberhebel (31) den unteren Schenkel (34) der Auslöseplatte (33) beaufschlagt.

3. Schloss nach Anspruch 2,
dadurch gekennzeichnet,
dass die dritten Mittel weiter eine Feder (36) umfassen, die den oberen Schenkel (35) entgegen der Wirkung des Schieberhebels (31) beaufschlagt.

4. Schloss nach Anspruch 2,
gekennzeichnet zusätzlich
- durch einen Sicherungshebel (37), dessen freier Schenkel (53) eine zugeordneten Oeffnung (54) in der Schlosskastenwand beweglich verschliesst, und dessen an seinem anderen Schenkel angeordnete Nase (38) im Eingriff mit dem Schieber (8) steht,
- durch zwei Schlitze (42, 43) in der Stulp (2) zur Führung der Absätze (44) der Falle (3), und
- durch eine drehbare Verbindung zwischen der Falle (3) und dem Fallenschaft (9).

5. Schloss nach Anspruch 1,
dadurch gekennzeichnet,
dass die ersten Mittel einen federbelasteten, über einen Bolzen (29) mit der Schieberplatte (25) verbundenen Sperrhebel (28) umfassen, der so angeordnet ist, dass er in Abhängigkeit von der Lage der Falle (3) entweder hinter diese einschiebbar oder federnd unter dieser anschlagbar ist.

6. Verfahren zum Umstellen eines Schlosses entsprechend Anspruch 4 zur wahlweisen Verwendung mit einer links- oder rechts angeschlagenen Tür,
dadurch gekennzeichnet,
- dass als erstes mit einem Hilfswerkzeug (40) die Nase (38) des Sicherungshebels (37) über dessen freien Schenkel (53) aus dem Eingriff mit dem Schieber (8) gedrückt wird,
- dass als zweites die Auslöseplatte (33) über deren oberen Schenkel (35) so weit angehoben wird, bis die Nase (7) der Nuss (6) ausser Eingriff mit dem Schieber (8) kommt,
- dass nach dem Ausfahren der Falle (3) aus dem Stulp (2) aufgrund der Kraft der Fallenfeder (41) als drittes die Falle (3) um die drehbare Verbindung um 180 Grad gedreht wird, und
- dass als viertes die Falle (3) vollständig zurück in den Stulp (2) gedrückt, die Auslöseplatte (33) entlastet und der Sicherungshebel (37) zurück in seine Ruhelage gebracht wird.

## Claims

1. A lock, more particularly a multiple bolt lock, comprising
- a spring (41) loaded latch (3) having an associated latch shaft (9), said latch being actuatable both by a latchkey (5) having a nut (6) and by a lock cylinder (17) having a dog (16), said latch shaft (9) being provided with a driver which cooperates with a nose (7) of said nut (6),
- a bolt (4) which is actuatable by said dog (16) of said lock cylinder (17),
- a sliding plate (25) which is coupled to said bolt (4) and disposed in parallel to the lock plate (2),
- first means which are coupled to said sliding plate (25) for the purpose of blocking said latch (3), and
- second means for the purpose of uncoupling the positive connection between said latchkey (5) and said latch (3),
characterized by
- a U-shaped releasing plate (33) which is arranged in a vertically displaceable manner und whose shanks (34, 35) are disposed above one another and approximately horizontally,
- by third means which are coupled to said sliding plate (25), for the purpose of lifting and depressing said releasing plate (33) in accordance with the position of said sliding plate (25), and
- by a driver in the form of a coupler (8) which is positively connected to said latch shaft (9) in the longitudinal direction of the latter and displaceable transversally thereto and which is guided between said shanks (34, 35) of said releasing plate (33), in such a manner that said nut (6) which is actuatable by said latchkey is disengaged from said coupler (8) when the bolt (4) is shot.

2. Lock according to claim 1, characterised in that said third means comprise a slider lever (31) which is rigidly journalled on a journal which is fastened to the lock case and displaceable on a pin which is connected to said sliding plate (25), said slider lever (31) acting upon the lower shank (34) of said releasing plate (33).

3. Lock according to claim 2, characterised in that said third means further comprise a spring (36) which acts upon the upper shank (35) against the action of said slider lever (31).

4. Lock according to claim 2, further charcterised by
- a safety lever (37) whose free leg (53) movably obturates an associated opening (54) in the wall of the lock case, the nose (38) disposed on its other leg being in engagement with said coupler (8),
- by two slots (42, 43) in the lock plate (2), for the guidance of the shoulders (44) of the latch (3), and
- by a rotatable connection between the latch (3) and the latch shaft (9).

5. Lock according to claim 1, characterised in that said first means comprise a spring-loaded catch lever (28) which is connected to said sliding plate (25) by a pin (29) and is disposed in such a manner that, according to the position of the latch (3), it is either insertable behind the latter or applied to the underside thereof by spring action.

6. A method for the conversion of a lock according to claim 4 for its selective use with doors hung left or right, characterised in that
- first, by means of its free leg (53), the nose (38) of said safety lever (37) is disengaged from the coupler (8) using an auxiliary tool (40),
- secondly, said releasing plate (33) is lifted by its upper shank (35) until the nose (7) of the nut (6) is disengaged from the coupler (8),
- after having withdrawn the latch (3) from the lock plate (2), in the third place, the latch is rotated 180° around said rotatable connection on account of the force of the latch spring (41), and
- in the fourth place, the latch (3) is completely pushed back into the lock plate (2), the releasing plate (33) is relieved, and said safety lever (37) is returned to its rest position.

## Revendications

1. Serrure, plus particulièrement serrure à plusieurs pênes, comprenant
- un pêne demi-tour (3) sous l'action d'un ressort (41) avec tige de pêne (9) associée, ledit pêne demi-tour étant capable d'être actionné et par une béquille (5) avec fouillot (6), et par un barillet (17) avec entraîneur (16), ladite tige de pêne (9) présentant un épaulement d'entraînement concourant avec un talon (7) dudit fouillot (6),
- un verrou (4) qui est capable d'être actionné par ledit entraîneur (16) du barillet (17),
- une plaque coulissante (25) accouplée au verrou (4) et disposée parallèlement à l'embouti (2),
- des moyens premiers accouplés à la plaque coulissante (25) pour le blocage dudit pêne demi-tour (3),
- des moyens deuxièmes pour le dégagement de la connexion active entre ladite béquille (5) et ledit pêne,
caractérisée
- par une plaque de déclenchement (33) en forme de U, disposée de manière verticalement déplaçable et dont les branches (34, 35) sont superposées et approximativement horizontales,
- par des moyens troisièmes accouplés à ladite plaque coulissante (25), pour soulever et abaisser ladite plaque de déclenchement (33) selon la position de ladite plaque coulissante (25), et
- par un épaulement d'entraînement sous forme de poussoir (8), ledit poussoir étant relié à la tige de pêne (9) de manière à transmettre la force en direction longitudinale de cette dernière alors qu'il est déplaçable transversalement à cette dernière et guidé entre les branches (34, 35) de ladite plaque de déclenchement (33), de sorte que le fouillot (6) actionné par la béquille est dégagée du poussoir lorsque le verrou (4) est sorti.

2. Serrure selon la revendication 1, caractérisée en ce que lesdits moyens troisièmes comprennent un levier de coulissement (31) qui est logé de manière immobile sur un tenon (32) fixé à la boîte de serrure et de manière mobile sur une cheville (29) reliée à la plaque coulissante (25), ledit levier de coulissement (31) agissant sur la branche inférieure (34) de la plaque de déclenchement (33).

3. Serrure selon la revendication 2, caractérisée en ce que lesdits moyens troisièmes comprennent encore un ressort (36) qui agit sur la branche supérieure (35) contre l'action dudit levier de coulissement (31).

4. Serrure selon la revendication 2, additionnellement caractérisée
- par un levier de sécurité (37) dont le bras libre (53) obture de manière mobile une ouverture (54) associée dans la paroi de la boîte de serrure et dont l'autre bras présente un talon (38) qui est en engagement avec ledit poussoir (8),
- par deux fentes (42, 43) dans l'embouti (2), servant au guidage des épaulements (44) du pêne (3), et
- par une connexion rotative entre le pêne (3) et la tige de pêne (9).

5. Serrure selon la revendication 1, caractérisée en ce que lesdits moyens premiers comprennent un levier de blocage (28) qui est sous l'action d'un ressort et est relié à la plaque coulissante (25) par l'intermédiaire d'une cheville (29), ledit levier étant disposé de telle manière qu'il est capable, selon la position du pêne, soit d'être introduit derrière ce dernier, ou de s'appliquer sur le côté inférieur de celui-ci sous l'action d'un ressort.

6. Procédé pour la conversion d'une serrure selon la revendication 4 pour son utilisation sélective avec une porte mise à gauche ou à droite, caractérisé en ce que
- par l'intermédiaire de son bras libre (53), le talon (38) du levier de sécurité (37) est d'abord dégagé du poussoir (8) à l'aide d'un outil auxiliaire,
- en deuxième lieu, la plaque de déclenchement (33) est soulevée par l'intermédiaire de sa branche supérieure (35) jusqu'à ce que le talon (7) du fouillot (6) soit dégagé du poussoir (8),
- en troisième lieu, après avoir retiré le pêne (3) de l'embouti (2), le pêne (3) est tourné 180° autour de la connexion rotative en vertu de la force du ressort de pêne (41), et que
- en quatrième lieu, le pêne (3) est complètement rentré dans l'embouti (2), la plaque de déclenchement (33) est soulagée et le levier de sécurité (37) est remis en position de repos.
